# EUROPÄISCHE PATENTSCHRIFT

(11) **EP 0 049 792 B1**
(45) Veröffentlichungstag und Bekanntmachung des Hinweises auf die Patenterteilung: **15.05.1985**
(21) Anmeldenummer: 81107642.1
(22) Anmeldetag: 25.09.1981
(51) Int. Cl.: H01H 73/30, H01H 73/06, H01H 73/22

(54) **Bimetallgesteuerter Überstromschutzschalter**
Bimetal-controlled circuit breaker protecting against overcurrents
Disjoncteur de protection commandé par bimétal contre des courants de surintensité

(30) Priorität: 11.10.1980 DE 3038512
(43) Veröffentlichungstag der Anmeldung: 21.04.1982
(73) Patentinhaber: Ellenberger & Poensgen GmbH, D-90518 Altdorf (DE)
(72) Erfinder: Krasser, Fritz, D-8503 Altdorf (DE)
(74) Vertreter: Tergau, Enno, Dipl.-Ing.

## Beschreibung

Die Erfindung betrifft einen Überstromschutzschalter mit den Merkmalen des Oberbegriffes des Anspruches 1.

Aus DE-B-1 072 718 ist ein bimetallgesteuerter Überstromschutzschalter mit einem unter Federdruck stehenden, aus einem Schaltergehäuse herausgeführten Druckknopf aus Isolierstoff bekannt. Der Verschiebeweg des Druckknopfes ist durch zwei spiegelbildlich gestaltete Bimetallstreifen in Kontaktstellung sperrbar, wobei in Kontaktschließstellung ein vom Druckknopf gehaltenes Kontaktstück durch den Federdruck in Öffnungsrichtung die Kontaktenden der Bimetallstreifen beaufschlagt und in Öffnungsstellung bei Überstromauslenkung der Bimetallstreifen eine Druckknopftrennwand zwischen den Kontaktenden liegt. Bei bereits weitgehend vereinfachter Ausbildung und Anordnung der Verklinkungsteile des bekannten Schalters ist dieser aufgrund der unsymmetrischen Anordnung sowie der Befestigung und Führung der Schaltereinzelteile relativ raumaufwendig und insbesondere nicht geeignet, einen weitgehend automatisierten Zusammenbau des Schalters zu ermöglichen.

Der Erfindung liegt die Aufgabe zugrunde, einen derartigen Schalter so auszubilden, daß er flacher ausgebildet werden kann und die Führung der bewegten Schalterteile bei gleichzeitig vereinfachter Anordnung und Befestigung derselben verbessert ist. Diese Aufgabe wird durch die kennzeichnenden Merkmale des Anspruches 1 gelöst.

Als Kern der Erfindung wird die konsequent durchgeführte Symmetrisierung sämtlicher im Schaltergehäuse vorhandener Teile angesehen. Diese gestattet zum einen eine sehr wenig raumaufwendige Unterbringung der Schalterteile innerhalb des Gehäuses und zum anderen einen mehr oder minder vollautomatisierten Zusammenbau des Schalters, wobei die in das Gehäuse einzulegenden Schalterteile insbesondere nicht auf « falsche Seitenlage überprüft werden müssen.

Eine besonders vorteilhafte Führung des Druckknopfes wird zudem durch die Schlitzung der Bimetallstreifen erreicht, was in allen Schaltstellungen dazu führt, daß der von den Bimetallstreifen auf das Kontaktstück ausgeübte Haltedruck ausbalanciert und gleichmäßig erfolgt, so daß ein Verkippen innerhalb der Führungselemente und damit Verklemmen des Druckknopfes vermieden wird.

Das Kennzeichen des Anspruches 2 bedeutet eine einfache Bauweise des Kontaktstückes, die darüber hinaus ein Hindurchgleiten durch den Zwickel bei Überstromauslösung begünstigt. Durch das Kennzeichen des Anspruches 3 wird zum einen die kippfreie Führung des Druckknopfes mit langem, einer etwaigen Kippbeanspruchung entgegenwirkenden Hebelarm begünstigt, zum anderen erfolgt die Führung des Druckknopfes an der Innenseite der beiden Gehäuseseitenwände nicht vollflächig über den gesamten Druckknopf sondern lediglich in den für eine einwandfreie Führung notwendigen Bereichen.

Das Kennzeichen des Anspruches 4 ermöglicht eine sichere Halterung der beiden Bimetallstreifen innerhalb des Gehäuses durch einfaches Einlegen jeweils einer aus Bimetallstreifen und Kontaktblech gebildeten Einheit in den Zwischenraum zwischen aus den beiden Gehäuseseitenwänden vorstehenden Gehäusevorsprüngen. Durch die ausladende Größe der Kontaktbleche ergeben sich für die Lagesicherung günstige Hebelverhältnisse.

Durch das Kennzeichen des Anspruches 5 übernehmen die Kontaktbleche auch die Funktion von Anschlußkontakten des Schalters. Durch das Kennzeichen des Anspruches 6 werden die Kontaktbleche auch zu Führungsaufgaben gegenüber dem Druckknopf herangezogen. Das Kennzeichen des Anspruches 7 vereinfacht weiter die Herstellung und Montage des Schalters.

Der Gegenstand der Erfindung wird anhand eines in den Figuren dargestellten Ausführungsbeispieles näher erläutert. Es zeigt :
Figur 1 eine Draufsicht auf den geöffneten Überstromschutzschalter in Kontaktschlie- ßsteitung,
Figur 2 eine Seitenansicht entsprechend Pfeil II in Fig.1,
Figur 3 eine Draufsicht analog Fig. 1, wobei sich der Schalter jedoch in Überstrom-Auslösestellung befindet,
Figur 4 eine Seitensicht entsprechend Pfeil IV in Fig. 3,
Figur 5 eine Explosionsdarstellung des Schalters mit seinen sämtlichen Einzelteilen.

Das insgesamt mit 1 bezeichnete Schaltergehäuse besteht aus dem die Bewegungsteile des Schalters mit seinen Seitenwänden umfassenden Gehäuseboden 2 und dem durch dünne, als Filmscharniere 3 ausgebildete Wandbereiche angelenkten Deckel 4. Gehäuseboden 2 und Deckel 4 sind einstückig aus Kunststoff hergestellt. Das Gehäuse weist insgesamt eine flache, das Aneinanderreihen mehrerer Schalter zu einer schmalen Schalterbatterie begünstigende Bauform auf, wobei die Trennebene 5 zwischen Gehäuseboden 2 und Deckel 4 parallel zur Gehäusemittellängsebene verläuft, die parallel zur oder in der Zeichnungsebene von Fig. 1 und Fig. 3 liegt.

Das Schaltergehäuse 1 und seine Bewegungsteile sind symmetrisch zur mit der Bewegungsachse identischen Mittelachse 6 des Druckknopfes 7 bzw. zur durch die Mittelachse 6 gelegten, lotrecht zur Zeichnungsebene von Fig. 1 und 3 verlaufenden Gehäusequerebene ausgebildet. Beidseitig der Mittelachse 6 sind zwei spiegelbildlich gleichgestaltete Bimetallstreifen 8 an der unteren Seite des Schaltergehäuses 1 befestigt. Sie laufen mit ihren die Kontaktenden 9 tragenden Bewegungsteilen nach oben zur Mittelachse 6 nach Art der Schenkel eines Winkels aufeinander zu, ohne jedoch unmittelbar aufeinanderzutreffen. Vielmehr verbleibt zwischen den beiden Kontaktenden 9 immer noch ein Abstand 10, der in Kontaktschließstellung (Fig.1) durch ein Kontaktstück 11 überbrückt ist, welches damit als Kontaktbrücke wirkt. Das Kontaktstück 11 ist vom Druckknopf 7 gehaltert.

Der Druckknopf 7 ist von einer sich an der Seitenwand 12 des Gehäusebodens 2 abstützenden Druckfeder 13 in Richtung der Mittelachse 6, d. h. in Kontaktöffnungsrichtung beaufschlagt. Die Druckfeder 13 drängt das mit dem Druckknopf 7 verbundene Kontaktstück 11 in seine Kontaktschließstellung, d. h. in den zwischen den Kontaktenden 9 der Bimetallstreifen 8 gebildeten Zwickel 44 hinein.

Der Körper des Druckknopfes 7 ist als in der Gehäusemittellängsebene liegende, mit planparallelen Oberflächen versehene Mittelwand 14 ausgebildet, aus der beidseitig rechtwinklig zu ihren Oberflächen stehend und mit ihrem Längsverlauf in Richtung der Mittelachse 6 ausgerichtet jeweils eine Druckknopftrennwand 15 hervorsteht, die unterhalb des Kontaktstückes 11 angeordnet sind und folglich mit ihrer Oberkante 16 gewissermaßen das Auflager für das Kontaktstück 11 bilden.

Der Druckknopf 7 ist zwischen den die beiden Gehäuseflachseiten bildenden Gehäuseseitenwänden 17, 18 geführt und liegt in Überstromausschaltstellung mit den beiden Seitenvorsprüngen 19 des unteren, gehäuseseitigen Endes seiner Mittelwand 14 gegen die Gehäusestirnwand 20 bzw. gegen aus der Gehäuseseitenwand 18 vorstehende Gehäusewandvorsprünge 21 an.

Zur Führung des Druckknopfes 7 in seinem Kopfbereich sowie zur Bildung der Tastfläche 22 und der in Überstrom-Auslösestellung aus dem Schaltergehäuse 1 herausstehenden Druckknopfflanken 23 stehen beidseitig aus den Deckflächen der Mittelwand rippenartige Vorsprünge vor, die in Draufsicht die Form eines um 90° nach rechts gekippten E aufweisen, wobei dessen Rücken in der Tastfläche 22 liegt. Die beiderseitigen Stirnflächen 24 der Rippen sind gleichebig mit den Oberflächen der Druckknopftrennwände 15 und dienen als Führungsflächen des Druckknopfes 7 gegenüber den Gehäuseseitenwänden 17, 18.

Die Bewegungsteile 25 der beiden Bimetallstreifen 8 sind von ihren Kontaktenden 9 ausgehend in Längsrichtung geschlitzt, wobei die Schlitze 26 in der Gehäusemittellängsebene liegen. Der Druckknopf 7 liegt mit seiner Mittelwand in den Schlitzen 26 beider Bimetallstreifen 8 und kann sich somit trotz seiner in Längserstreckung der Gehäusemittellängsebene breiten Ausladung von den Bimetallstreifen 8 ungehindert zwischen seinen beiden Funktionsstellungen bewegen.

Beidseitig und symmetrisch zur Mittelachse 6 des Druckknopfes 7 bzw. zur durch die Mittelachse 6 gelegten Gehäusequerebene stehend sind durch Gehäusewandvorsprünge 21, 27 sowie durch eine Gehäuseflankenwand 28 formschlüssig gehalten zwei Kontaktbleche 29 vorgesehen, die mit ihrem Oberteil 30 den Schlitz 26 eines jeden Bimetallstreifens 8 durchsetzen und mit einem ebenfalls in der Gehäusemittellängsebene liegenden sowie nach außen stehenden Vorsprung 31 ihres Unterteiles 32 den Bimetallstreifen 8 durchsetzend an diesem befestigt sind. Die Bimetallstreifen 8 stehen mit ihren Befestigungsenden 32 aus dem Schaltergehäuse 1 nach unten heraus. Die über ihre Befestigungsenden nach außen vorstehenden Vorsprünge 31 der Kontaktbleche 29 bilden einander diametral gegenüberliegende Kontaktanschlüsse nach Art solcher von beidseitig zwischen Gegenkontakten einspannbaren Stecksicherungen.

Die einander zugewandten Kanten 33 der Oberteile 30 der Kontaktbleche 29 verlaufen parallel zur Mittelachse 6. Die Seitenvorsprünge 19 der Unterseite des Druckknopfes 7, die Teil von dessen Mittelwand 14 sind, weisen parallel zur Mittelachse 6 verlaufende Seitenkanten 34 auf und sind damit an den Kanten 33 der Oberteile 30 der Kontaktbleche 29 anliegend ebenfalls geführt.

Die Gehäuseseitenwände 17, 18 weisen einerseits Ausnehmungen 35 und andererseits Verzapfungsvorsprünge 36 auf, die bei aufeinandergeschwenkten und aufeinandergedrückten Gehäuseteilen (Gehäuseboden 2 ; Deckel 4) ineinander einschnappbar sind und damit eine feste Formschlußverbindung schaffen. Es ist auch eine Ultraschallverschweißung zwischen Ausnehmungen 35 und Verzapfungen 36 möglich.

Die in Fig. 1 dargestellte Einschaltstellung des Überstromschutzschalters ist bereits vorstehend erläutert worden. Bei Erwärmung der Bimetallstreifen 8 durch Überstrom wandern deren Kontaktenden 9 in Pfeilrichtung 37 unter Vergrößerung ihres Abstandes 10 auseinander. Dadurch gleitet das mit dem Druckknopf 7 verbundene Kontaktstück 11 unter dem Einfluß der Druckfeder 13 durch den Zwischenraum zwischen den Kontaktenden 9 mit einem Schnappeffekt hindurch, wodurch eine Momentausschaltung erzielt wird. Die beidseitig der Mittelwand 14 unterhalb des Kontaktstückes 11 angeordneten Druckknopftrennwände 15 liegen in der Ausschaltstellung (Fig.3) im Zwischenraum zwischen den beiden Kontaktenden 9, so daß diese auch nach dem Erkalten der Bimetallstreifen 8 nicht in eine gegenseitige Annäherung bzw. in gegenseitigen Kontakt kommen können.

Um den Schalter wieder aus der Auslösestellung gemäß Fig.3 in die Kontaktschlie- ßstellung gemäß Fig. 1 rücküberführen zu können, wird lediglich der Druckknopf 7 in Pfeilrichtung 38 eingedrückt. Dabei legt sich das Kontaktstück 11 auf die V-förmig auseinandergespreizten Außenseiten der Kontaktenden 9 auf und gleitet unter Auseinanderspreizung beider Kontaktenden 9 in die Fig. 1 dargestellte Kontaktschließstellung.

## Patentansprüche

1. Bimetallgesteuerter Überstromschutzschalter mit einem unter Fededruck stehenden, aus einem Schaltergehäuse (1) herausgeführten, aus Isolierstoff bestehenden Druckknopf (7), dessen Verschiebeweg durch zwei spiegelbildlich gleichgestaltete Bimetallstreifen (8) in Kontaktstellung sperrbar ist, wobei in Kontaktschließstellung ein vom Druckknopf (7) gehaltenes Kontaktstück (11) durch den Federdruck in Öffnungsrichtung die Kontaktenden (9) der Bimetallstreifen (8) beaufschlagt und in Öffnungsstellung bei Überstromauslenkung der Bimetallstreifen (8) eine Druckknopftrennwand (15) zwischen den Kontaktenden (9) liegt, gekennzeichnet durch die Kombination folgender Merkmale :
- Das Schaltergehäuse (1) und seine Bewegungsteile sind symmetrisch zur mit der Bewegungsachse identischen Mittelachse (6) des Druckknopfes (7) und zur durch die Mittelachse (6) gelegten Mittelquerebene ausgebildet,
- die Gehäusemittellängsebene ist eine Symmetrieebene der im Schaltergehäuse (1) gelagerten Schalterteile,
- die Bewegungsteile (25) der Bimetallstreifen (8) sind von ihren Kontaktenden (9) ausgehend in Längsrichtung geschlitzt, wobei die Schlitze (26) in der Gehäusemittellängsebene liegen,
- der Druckknopfkörper ist als in der Gehäusemittellängsebene liegende, mit planparallelen Oberflächen versehene Mittelwand (14) ausgebildet, die in die Schlitze (26) hineinragt,
- das Kontaktstück (11) und die Druckknopftrennwand (15) erstrecken sich beiderseits der Mittelwand (14).

2. Überstromschutzschalter nach Anspruch 1, dadu.rch gekennzeichnet, daß das Kontaktstück (11) ein die Mittelwand (14) des Druckknopfes (7) lotrecht durchsetzender Bolzen ist.

3. Überstromschutzschalter nach Anspruch 1 oder 2, dadurch gekennzeichnet, daß die Stirnflächen der Druckknopftrennwand (15) wenigstens teilweise eine gegenüber den Gehäuseseitenwänden (17, 18) wirksame Führung bilden und daß die Stirnflächen der Druckknopftrennwand (15) mit den Stirnflächen (24) der Druckknopftastfläche (22) und der Druckknopfflanken (23) gleichebig sind.

4. Überstromschutzschalter nach einem der vorhergehenden Ansprüche gekennzeichnet durch zwei symmetrisch zur Mittelachse (6) oder Mittellängsebene des Druckknopfes (7) stehende und mit ihrer Mittelebene in der Gehäusemittellängsebene liegende Kontaktbleche (29), die mit ihrem Oberteil (30) den Schlitz (26) eines jeden Bimetallstreifens (8) durchsetzen und zwi₋ schen Gehäusewandvorsprüngen (21, 27) formschlüssig gehalten sowie mit einem in der Gehäusemittellängsebene liegenden und nach außen vorstehenden Vorsprung (31) ihres Unterteiles (32) den Bimetallstreifen (8) durchsetzend an diesem befestigt sind.

5. Überstromschutzschalter nach einem der vorhergehenden Ansprüche, dadurch gekennzeichnet, daß die Bimetallstreifen (8) mit ihren Befestigungsenden aus dem Schaltergehäuse (1) herausstehen, wobei die über die Befestigungsenden nach außen vorstehenden Vorsprünge (31) der Kontaktbleche (29) einander diametral gegenüberliegende Kontaktanschlüsse nach Art solcher von beidseitig zwischen Gegenkontakten einspannbaren Stecksicherungen bilden.

6. Überstromschutzschalter nach einem der vorhergehenden Ansprüche, gekennzeichnet durch folgende Merkmale :
1. Die einander zugewandten Kanten (33) der Oberteile (30) der Kontaktbleche (29) verlaufen parallel zur Mittelachse (6) des Druckknopfes (7).
2. Die Seitenvorsprünge (19) des Druckk- no^{p}fes (7) sind Teil von dessen Mittelwand (14) und sind mit parallel zur Mittelachse (6) des Druckknopfes (7) verlaufenden Seitenkanten (34) an den Kanten (33) der Oberteile (30) der Kontaktbleche (29) anliegend geführt.

7. Überstromschutzschalter nach einem der vorhergehenden Ansprüche, gekennzeichnet durch folgende Merkmale :
1. Das Schaltergehäuse (1) ist aus zwei Gehäuseteilen (2, 4) gebildet, wobei die Trennebene zwischen beiden Gehäuseteilen (2, 4) parallel .oder gleichebig zur Gehäusemittellängsebene verläuft.
2. Beide Gehäuseteile (2, 4) sind einstückig miteinander gespritzt und in einem Gehäuseseitenbereich durch einen als Filmscharnier (3) wirksamen Wandbereich dünnerer Wandstärke aufeinander schwenkbar miteinander verbunden.
3, Die Gehäuseteile (2, 4) sind über einander in Schwenkendstellung durchsetzende Verzapfungen (36) miteinander formschlüssig verbindbar oder miteinander verschweißbar.

## Claims

1. Bimetal-controlled overload-protection switch with a pressbutton (7) which is under spring pressure and which is guided out of a switch housing (1) and consists of insulating material and the displacement path of which can be blocked in the contact position by two bimetallic strips (8) designed as mirror images of one another, in the contact-closing position a contact piece (11) held by the pressbutton (7) stressing the contact ends (9) of the bimetallic strips (8) in the opening direction by means of the spring pressure, and in the opening position a pressbutton partition wall (15) being located between the contact end (9) in the event of overload deflection of the bimetallic strips (8), characterised by the combination of the following features :
- the switch housing (1) and its moving parts are made symmetrical relative to the centre axis (6) of the pressbutton (7), identical to the axis of movement, and relative to the transverse centre plane passing through the centre axis (6),
- the longitudinal centre plane of the housing is a plane of symmetry of the switch parts mounted in a switch housing (1),
- the moving parts (25) of the bimetallic strips (8) are slotted in the longitudinal direction, starting from their contact ends (9), the slots (26) lying in the longitudinal centre plane of the housing,
the pressbutton body is designed as a centre wall (14) which lies in the longitudinal centre plane of the housing and is provided with plane-parallel surfaces and which projects into the slots (26),
- the contact piece (11) and the pressbutton partition wall (15) extend on both sides of the centre wall (14).

2. Overload-protection switch according to Claim 1, characterised in that the contact piece (11) is a bolt passing perpendicularly through the centre wall (14) of the pressbutton (7).

3. Overload-protection switch according to Claim 1 or 2, characterised in that the end faces of the pressbutton partition wall (15) form at least partially a guide effective with respect to the housing side walls (17, 18), and in that the end faces of the pressbutton partition wall (15) are in the same plane as the end faces (24) of the pressbutton touch surface (22) and the pressbutton flanks (23).

4. Overload-protection switch according to one of the preceding Claims, characterised by two contact plates (29) which are symmetrical to the centre axis (6) or the longitudinal centre plane of the pressbutton (7) and lie with their centre plane in the longitudinal centre plane. of the housing and which pass with their upper part (30). through the slot (26) of each bimetallic strip (8) and are held positively between housing-watt projections (21, 27), and which are fastened to the bimetallic strip (8), so as to pass through the latter, by means of a projection (31) of their lower part (32), this projection (31) lying in the longitudinal centre plane of the housing and projecting outwards.

5. Overload-protection switch according to one of the preceding Claims characterised in that the bimetallic strips (8) project from the switch housing (1) by means of their fastening ends, and the projections (31) projecting outwards beyond the fastening ends and located on the contact plates (29) form contact terminals located diametrically opposite one another, in the manner of those plug fuses which can be clamped on both sides between opposing contacts.

6. Overload-protection switch according to one of the preceding Claims, characterised by the following features :
1. the edges (33), facing one another, of the upper parts (30) of the contact plates (29) extend parallel to the centre axis (6) of the pressbutton (7) ;
2. the lateral projections (19) of the pressbutton (7) are part of its centre wall (14) and are guided, by means of side edges (34) extending parallel to the centre axis (6) of the pressbutton (7), so as to rest against the edges (33) of the upper parts (30) of the contact plates (29).

7. Overload-protection switch according to one of the preceding Claims, characterised by the following features :
1. the switch housing (1) is formed from two housing parts (2, 4), the parting plane between the two housing parts (2, 4) extending parallel to or in the same plane as the longitudinal centre plane of the housing ;
2. the two housing parts (2, 4) are injection- moulded to one another in one piece and are connected to one another in a housing side region, so as to be pivotable onto one another, by means of a wall region of less wall thickness which is effective as a film hinge (3) ;
3. the housing parts (2, 4) can be connected positively to one another or welded to one another via mortise and tenon joints (36) engaging with one another in the extreme pivoting position.

## Revendications

1. Disjoncteur à maximum de courant commandé par bilame, comprenant un bouton- poussoir (7) en matière isolante, qui est chargé par ressort et fait saillie d'un boîtier (1) de disjoncteur, dont le parcours de déplacement peut être bloqué, à la position qu'occupent les contacts, par deux lames bimétalliques (8) de conformation symétrique, une pièce de contact (11) tenue par le bouton (7) étant appliquée, en position de fermeture des contacts, par la pression du ressort et dans le sens de l'ouverture, contre les extrémités de contact (9) des bilames (8), et une cloison de séparation (15) du bouton étant située, en position d'ouverture, entre les extrémités de contact (9), à la suite d'un fléchissement des bilames (8) sous l'effet d'une surintensité, caractérisé par la combinaison des caractéristiques suivantes :
- le boîtier (1) et les pièces mobiles du disjoncteur sont conformés symétriquement par rapport à l'axe (6) du bouton (7), lequel correspond à l'axe de mouvement, et par rapport au plan médian transversal passant par cet axe (6),
- le plan médian longitudinal du boîtier est un plan de symétrie pour les pièces du disjoncteur logées dans le boîtier (1) du disjoncteur,
- les portions mobiles (25) des bilames (8) sont fendues longitudinalement à partir de leurs extrémités de contact (9), les fentes (26) ainsi formées étant situées dans le plan médian longitudinal du boîtier,
- le corps du bouton est réalisé sous forme d'une paroi centrale (14), qui est située dans le plan médian longitudinal du boîtier, présente des surfaces parallèles planes et pénètre dans les fentes (26),
- la pièce de contact (11) et la cloison de séparation (15) du bouton s'étendent des deux côtés de la paroi centrale (14).

2. Disjoncteur selon la revendication 1, caractérisé en ce que la pièce de contact (11) est une cheville qui traverse perpendiculairement la paroi centrale (14) du bouton (7).

3. Disjoncteur selon la revendication 1 ou 2, caractérisé en ce que les faces extrêmes de la paroi de séparation (15) du bouton forment en partie au moins un guidage en coopération avec les parois latérales (17, 18) du boîtier et en ce que les faces extrêmes de la paroi de séparation (15) du bouton sont situées dans le même plan que les faces extrêmes (24) des éléments formant la surface d'appui (22) et les flancs (23) du bouton.

4. Disjoncteur selon l'une des revendications précédentes, caractérisé par deux plaquettes de contact (29) en tôle métallique disposées symétriquement par rapport à l'axe (6) ou au plan médian longitudinal du bouton (7) et situées par leur plan médian dans le plan médian longitudinal du boîtier, qui traversent la fente (26) de chaque bilame (8) par leur partie supérieure (30), sont maintenues par sûreté de forme entre des protubérances (21, 37) des parois du boîtier et possèdent sur leur partie inférieure (32) une saillie (31) qui dépasse à l'extérieur, est située dans le plan médian du boîtier, traverse le bilame (8) et relie la plaque (29) au bilame (8) concerné.

5. Disjoncteur selon l'une des revendications précédentes, caractérisé en ce que les bilames (8) dépassent à l'extérieur du boîtier (1) du disjoncteur par leurs extrémités de fixation, les saillies (31) des plaquettes de contact (29), dépassant à l'extérieur au-delà des extrémités de fixation des bilames, constituant des contacts de raccordement diamétralement opposés, à la façon des contacts aux extrémités des fusibles enfichables pouvant être montés avec serrage entre des contacts coopérants.

6. Disjoncteur selon l'une des revendications précédentes, caractérisé par les particularités suivantes :
1. Les bords (33) tournés l'un vers l'autre des parties supérieures (30) des plaquettes de contact (29) sont parallèles à l'axe (6) du bouton (7).
2. Les saillies latérales (19) du bouton (7) font partie de la paroi centrale (14) du bouton et sont guidées par application de bords latéraux (34), qui sont parallèles à l'axe (6) du bouton (7), contre les bords (33) des parties supérieures (30) des plaquettes de contact (29).

7. Disjoncteur selon l'une des revendications précédentes, caractérisé par les particularités suivantes :
1. Le boîtier (1) du disjoncteur est formé de deux parties (2, 4) dont le plan de joint coïncide avec ou est parallèle au plan médian longitudinal du boîtier.
2. Les deux parties (2, 4) du boîtier sont réalisées d'un seul tenant par moulage par injection, étant reliées l'une à l'autre, de manière à permettre le pivotement de l'une par rapport à l'autre, au droit d'un des côtés du boîtier, par une portion de paroi de plus faible épaisseur formant une charnière (3).
3. Les parties (2, 4) du boîtier peuvent être assemblées ou soudées l'une à l'autre par des éléments d'assemblage (36) s'emboîtant l'un dans l'autre à la fin du mouvement de rabattement par pivotement des parties de boîtier l'une contre l'autre.
